# FASCICULE DE BREVET EUROPEEN

(11) **EP 4 493 871 B1**
(45) Date de publication et mention de la délivrance du brevet: **05.11.2025**
(21) Numéro de dépôt: 23701519.3
(22) Date de dépôt: 24.01.2023
(51) Int. Cl.: F25J 1/00, F25J 1/02

(54) **PROCÉDÉ ET APPAREIL DE REFROIDISSEMENT D'HYDROGÈNE**
VERFAHREN UND VORRICHTUNG ZUR KÜHLUNG VON WASSERSTOFF
METHOD AND APPARATUS FOR COOLING HYDROGEN

(30) Priorité: 18.03.2022 FR 2202427; 23.05.2022 FR 2204918
(43) Date de publication de la demande: 22.01.2025
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: PAGES, Baptiste, 94503 Champigny sur Marne (FR); TURMEL, Vanessa, 94503 Champigny sur Marne (FR)
(74) Mandataire: Air Liquide
(86) Numéro de dépôt international: PCT/EP2023/051625
(87) Numéro de publication internationale: WO 2023/174601

(56) Documents cités:
- WO-A1-2005/080892
- JP-A- 2021 169 872
- US-A- 3 398 545
- KUENDIG ANDRES ET AL: "Large scale hydrogen liquefaction in combination with LNG re-gasification", vol. 23, 1 June 2006 (2006-06-01), pages 3326 - 3333, XP055886984, Retrieved from the Internet <URL:https://www.cder.dz/A2H2/Medias/Download/Proc%20PDF/posters/[GIV]%20Liquid%20&%20gaseous%20storage,%20delidevy,%20safety,%20RCS/713.pdf>

## Description

La présente invention est relative à un procédé et à un appareil de refroidissement d'hydrogène.

Il est connu d'optimiser un procédé de refroidissement d'hydrogène en récupérant des frigories de la vaporisation de gaz naturel liquéfié (LNG).

Il est connu de liquéfier l'hydrogène en deux étapes :
- Une première étape de prérefroidissement utilisant un cycle d'azote ou un cycle de réfrigérants mixtes suivie de
- Une deuxième étape de liquéfaction de l'hydrogène refroidi avec un cycle d'hydrogène, d'hélium ou de réfrigérants mixtes y compris des gaz rares.

La présente invention propose une solution pour la première étape de préfroi-dissement de l'hydrogène en utilisant les frigories d'un débit de gaz naturel liquéfié qui se vaporise.

En particulier le procédé utilise un cycle pour transférer la chaleur de vaporisation du gaz naturel liquéfie vers l'hydrogène qui se refroidit, ce cycle comprenant un compresseur à température d'entrée de préférence inférieure à -90°C et éventuellement une turbine de détente.

« Large scale hydrogen liquefaction in combination with LNG re-gasification" de Kündig et al, 16th World Hydrogen Energy Conference, 2006 décrit un procédé selon le préambule de la revendication 1.

Selon un objet de l'invention, il est prévu un procédé de refroidissement d'hydrogène selon la revendication 1.

Selon d'autres aspects facultatifs de l'invention :
- l'écart de température maximal dans le premier échangeur entre fluides à contre-courant est inférieure à 25°C, de préférence inférieure à 20°C, voire inférieure à 15°C.
- le fluide intermédiaire contient plus que 50% mol d'azote, de préférence au moins 90% mol d'azote, voire au moins 99% mol d'azote.
- le gaz naturel liquéfié se vaporise dans le premier échangeur de chaleur et de préférence s'y réchauffe jusqu'à une température supérieure à 0°C.
- le débit d'hydrogène gazeux refroidi dans le deuxième échangeur de chaleur se condense dans un autre échangeur de chaleur suite à un refroidissement jusqu'à sa température de liquéfaction.
- du gaz naturel liquéfié vaporisé ou du gaz naturel réchauffé dans le premier échangeur de chaleur est envoyé dans une unité de conversion pour être converti en hydrogène.
- pour le démarrage le gaz naturel liquéfié se vaporise dans un échangeur de chaleur par échange de chaleur avec de l'eau, par exemple de l'eau de mer.
- une partie du fluide intermédiaire comprimé est refroidie d'abord dans le premier échangeur de chaleur jusqu'à une température intermédiaire du premier échangeur de chaleur, par exemple entre -40°C et -90°C, de préférence entre -45°C et -70°C, et est envoyée refroidir un échangeur de chaleur auxiliaire et ensuite est envoyée après être réchauffée dans l'échangeur de chaleur auxiliaire se refroidir dans le premier échangeur de chaleur.
- l'échangeur de chaleur auxiliaire sert à refroidir un débit de gaz contenant du dioxyde de carbone et au moins un autre composant dans un appareil de séparation et/ou de liquéfaction de dioxyde de carbone.
- on réchauffe la partie du fluide intermédiaire comprimé avec des moyens de réchauffage connectés en parallèle avec l'échangeur de chaleur auxiliaire.
- une partie du froid généré par du gaz naturel liquéfié soit du gaz naturel vaporisé sert à refroidir de l'eau de refroidissement d'un compresseur du procédé et/ou refroidir le débit d'hydrogène gazeux en amont d'une étape de séchage et/ou du deuxième échangeur de chaleur.
- le débit d'hydrogène est d'abord refroidi selon un procédé selon une des revendications précédentes et ensuite liquéfié par échange de chaleur avec un cycle de réfrigération.
- le débit d'hydrogène se refroidit dans le deuxième échangeur de chaleur par échange de chaleur avec un débit de fluide intermédiaire qui se réchauffe en amont de la compression froide et un débit de fluide intermédiaire qui se réchauffe en aval de la compression froide
- seuls le gaz naturel liquéfié et le fluide intermédiaire échangent de la chaleur dans le premier échangeur de chaleur.
- seuls le débit d'hydrogène et le fluide intermédiaire échangent de la chaleur dans le deuxième échangeur de chaleur
- la température d'approche entre le gaz naturel liquéfié et le fluide intermédiaire est inférieure à 7°C.
- le débit de fluide intermédiaire à une température égale ou supérieure à - 145°C est refroidi en l'introduisant à cette température dans un deuxième échangeur de chaleur où il se refroidit par échange de chaleur indirect et/ou
- le débit de fluide intermédiaire à une température égale ou supérieure à - 145°C est refroidi par détente dans une turbine, éventuellement entraînant un compresseur du procédé, ou une vanne
- le débit de fluide intermédiaire à une température égale ou supérieure à - 145°C est refroidi uniquement par détente dans une turbine, éventuellement entraînant un compresseur du procédé, ou une vanne.

Selon un autre objet de l'invention, il est prévu un appareil de refroidissement d'hydrogène selon la revendication 13.

L'appareil peut comprendre un séparateur de phases pour séparer un fluide provenant de la turbine, le débit gazeux étant le gaz de tête et/ou le liquide vaporisé du séparateur.

Selon un autre objet de l'invention, il est prévu un appareil de liquéfaction d'hydrogène comprenant un appareil de refroidissement d'hydrogène tel que décrit ci-dessus ainsi que des moyens pour liquéfier l'hydrogène refroidi dans l'appareil de refroidissement,

L'utilisation d'un fluide intermédiaire permet de mieux contrôler l'intégration en différenciant les réseaux d'hydrogène et de LNG.

Ainsi le risque de fuite vers le H2 est réduit.

Il est possible de modifier les paramètres (pression, débit) du cycle de fluide intermédiaire pour pallier les fluctuations du LNG.

La régulation précise des conditions de sortie du LNG vaporisé / de l'H2 refroidi de façon indépendante est possible.

On peut valoriser du froid d'un terminal LNG éloigné de l'unité de liquéfaction H2 via un fluide intermédiaire (pour éviter d'importer / exporter du gaz naturel depuis le terminal LNG).

La vaporisation du LNG se fait dans un unique échangeur et le fluide intermédiaire distribue le froid vers les différents consommateurs.

Le cycle intermédiaire permet de produire un fluide froid plus bas en température que le LNG.
[Fig.1] illustre un procédé de liquéfaction selon l'invention.
[Fig.2] illustre un autre procédé de liquéfaction selon l'invention.

Un échangeur de chaleur dédié E1 sert à récupérer les frigories du gaz naturel liquéfié 1 à -150°C en utilisant un fluide intermédiaire qui est refroidi par le liquide 1 dans l'échangeur E1. L'échangeur E1 peut être un échangeur brasé à plaques et à ailettes en acier inoxydable ou en acier. Sinon l'échangeur E1 peut être un échangeur à tubes et à calandre.

Le liquide 1 est réchauffé, par exemple jusqu'à 15°C et éventuellement vaporisé pour refroidir le fluide 5 jusqu'à une température inférieure à -50°C, de préférence inférieure à -120°C. Dans l'exemple il est refroidi jusqu'à -140°C.

Le gaz 1 rentre au bout froid de l'échangeur E1 et sort au bout chaud comme fluide 3.

Dans l'exemple, le fluide 5 est de l'azote. Il peut, par exemple, être du gaz naturel ou du méthane. De préférence le fluide 5 est inerte. Le fluide 5 se trouve de préférence à une pression entre 3 et 70 bars abs si le fluide intermédiaire n'est pas l'azote et entre 3 et 25 bars si le fluide intermédiaire est l'azote.

L'azote 13 sort de l'échangeur E2 à une température inférieure à -90°C, par exemple à -120°C, voire entre -150°C et -110°C, et est comprimé dans un compresseur C, par exemple un compresseur centrifuge, jusqu'à environ 20 bars. Ensuite l'azote à 20 bars est optionnellement divisé en deux parties 15, 17, la partie 17 n'étant pas nécessairement présente. La partie 17 peut se refroidir partiellement dans l'échangeur E1 puis est envoyé à un élément à refroidir 31. Ainsi la partie 19 réchauffée est envoyée au bout chaud de l'échangeur E1. La partie 15, 21 est envoyée à 20°C au bout chaud de l'échangeur E1 et s'y refroidit jusqu'à -140°C formant un gaz 5 qui est envoyé à l'échangeur E2 à une température de -140°C, donc plus froide que la température à laquelle le gaz 13 est soutiré de l'échangeur E2. Le gaz 5 se réchauffe dans l'échangeur E2 jusqu'à 20°C puis est refroidi contre le LNG dans l'échangeur E1. Le gaz refroidi à -140°C est envoyé se refroidir, dans cet exemple d'abord en passant dans l'échangeur E2 et ensuite par détente dans une turbine T ayant une température d'entrée inférieure à -100°C, par exemple -120°C. Le fluide détendu 7 à 1,5 bars dans la turbine T est di-phasique et est envoyé à un séparateur de phases où il forme un liquide 9 et un gaz 11. Le liquide est vaporisé dans un échangeur de chaleur E3 et rejoint le gaz 11 pour se réchauffer dans l'échangeur E2 constituant le débit 13 à envoyer au compresseur froid C. Le débit 13 peut être constitué par le liquide 9 vaporisé et/ou le gaz 11.

Ainsi l'azote, ou un autre fluide par exemple de l'hélium ou un réfrigérant mixte, circule dans un cycle fermé, prenant des frigories du LNG.

L'hydrogène gazeux 23 à température ambiante, par exemple 20°C rentre au bout chaud de l'échangeur de chaleur E2 qu'il parcourt d'un bout à l'autre pour se refroidir jusqu'à -180°C Il est ensuite refroidi dans l'échangeur de chaleur E3 contre le liquide du séparateur de phases pour former de l'hydrogène gazeux 25 à -190°C.

L'hydrogène 25 est ensuite refroidi et liquéfié dans un autre échangeur de chaleur de manière connue. Un cycle d'hydrogène, d'hélium ou de réfrigérants mixtes éventuellement y compris des gaz rares fournit les frigories nécessaires.

Ainsi le LNG fournit au moins une partie des frigories nécessaires pour le prérefroidissement de l'hydrogène gazeux jusqu'à -190°C. Cette fraction peut être au moins 50%, au moins 75% ou au moins 99% des frigories nécessaires pour le refroidissement de l'hydrogène gazeux jusqu'à -190°C. Le LNG peut même fournir toutes les frigories nécessaires à part celles provenant de la turbine T.

Pendant le démarrage de l'appareil, le LNG peut être vaporisé dans un vaporiseur indépendant par exemple du type « Open Rack Vaporizer » par échange de chaleur avec de l'eau, éventuellement de l'eau de mer. Ce vaporiseur comprend une série de tubes verticaux dans lequel circule le LNG qui se vaporise, l'eau coulant sur l'extérieur des tubes. D'autre types d'échangeur peuvent évidemment être envisagés.

Le procédé peut également fournir du froid à un autre élément 31, refroidi par le cycle. Dans la figure, on voit qu'une partie 17 du gaz comprimé dans le compresseur C est refroidie dans l'échangeur de chaleur jusqu'à une température intermédiaire, ici - 50°C, est soutirée de l'échangeur dans une zone centrale de l'échangeur de chaleur et sert à refroidir l'élément 31 en étant soi-même réchauffée pour former le gaz 19 qui rejoint le débit 15 comprimé dans le compresseur C pour former le débit 21 qui rentre dans l'échangeur E1 à 20°C. Comme les pertes de charge pour le débit 18, 19 sont limitées, une petite détente du débit 15 dans une vanne suffira pour permettre aux débits 15, 19 de se mélanger.

L'élément 31 peut par exemple être un liquéfacteur d'un autre gaz ou un appareil de séparation par distillation et/ou condensation partielle à une température inférieure à 0°C, par exemple un liquéfacteur de dioxyde de carbone.

Si la fraction 17 est présente mais l'élément 31 ne fonctionne pas, un réchauffeur, par exemple un chauffage électrique ou un échangeur de chaleur réchauffé par de l'eau chaude, servira à chauffer la fraction 17 pour former le débit 19.

[Fig.2] montre une variante de la [Fig.1] où le gaz 5 n'est pas refroidi dans l'échangeur E2 mais seulement dans la turbine E. Ainsi le gaz 5 rentre dans la turbine E à la température à laquelle il sort de l'échangeur de chaleur E1. Le gaz 13 est comprimé dans le compresseur froid 1 et ensuite dans un surpresseur C1 couplé à la turbine E. C'est le gaz comprimé dans le surpresseur C1 qui est envoyé à l'échangeur E1 pour récupérer le froid du LNG 1.

Le gaz naturel 3 produit peut être envoyé à une unité de conversion d'hydrocarbures pour être converti et/ou comme carburant. L'unité peut être du type POX, ATR ou SMR.

L'hydrogène à liquéfier peut évidemment provenir de cette unité.

## Revendications

1. Procédé de refroidissement d'hydrogène dans lequel
i) Soit du gaz naturel liquéfié (1) soit du gaz naturel vaporisé, le gaz naturel vaporisé se trouvant à une température inférieure à -50°C, se réchauffe par échange de chaleur indirect dans un premier échangeur de chaleur (E1) avec un débit de fluide intermédiaire (5) à une pression entre 3 et 70 bars abs qui se refroidit jusqu'à une température égale ou supérieure à -145°C,
ii) Le débit de fluide intermédiaire à une température égale ou supérieure à -145°C est refroidi
a) en l'introduisant à cette température dans un deuxième échangeur de chaleur (E2) où il se refroidit par échange de chaleur indirect et/ou
b) par détente dans une turbine (E) éventuellement entraînant un compresseur du procédé (C, C1), ou une vanne,
iii) un débit d'hydrogène gazeux (23) se refroidit dans le deuxième échangeur de chaleur sans se condenser,
iv) un débit gazeux (11, 13) dérivé du fluide intermédiaire refroidi dans l'étape a) et/ou b) se réchauffe dans le deuxième échangeur de chaleur (E2) jusqu'à une température entre -150°C et -90°C, est soutiré du deuxième échangeur de chaleur à cette température et comprimé dans un compresseur (C ) avec une température d'entrée entre -150°C et -90°C et au moins une partie (15, 17) du fluide intermédiaire comprimé est refroidie d'abord dans le premier échangeur de chaleur et ensuite se réchauffe à partir d'une température d'au plus -110°C et
v) au moins une partie (15) du fluide intermédiaire réchauffé constitue le débit de fluide intermédiaire de l'étape i) l'au moins une partie (15, 17) du fluide intermédiaire comprimé, refroidie d'abord dans le premier échangeur de chaleur, ensuite se réchauffant à partir de la température d'au plus -110°C pour constituer le débit de fluide intermédiaire de l'étape i), **caractérisé en ce que** le gaz naturel liquéfié ou, selon le cas, le gaz vaporisé se réchauffe jusqu'à une température supérieure à 0°C par échange de chaleur indirect dans le premier échangeur de chaleur (E1) avec le débit de fluide intermédiaire (5) à une pression entre 3 et 70 bars abs si le fluide intermédiaire n'est pas l'azote et entre 3 et 25 bars si le fluide intermédiaire est l'azote, et **en ce que** le fluide intermédiaire comprimé et refroidi dans le premier échangeur de chaleur se réchauffe dans le deuxième échangeur de chaleur .

2. Procédé selon la revendication 1 dans lequel l'écart de température maximal entre fluides à contre-courant dans le premier échangeur (E1) est inférieure à 25°C, de préférence inférieure à 20°C, voire inférieure à 15°C.

3. Procédé selon l'une des revendications précédentes dans lequel le fluide intermédiaire (5) contient plus que 50% mol d'azote, de préférence au moins 90% mol d'azote, voire au moins 99% mol d'azote.

4. Procédé selon l'une des revendications précédentes dans lequel le gaz naturel liquéfié (1) se vaporise dans le premier échangeur de chaleur (E1).

5. Procédé selon l'une des revendications précédentes dans lequel le débit d'hydrogène gazeux refroidi dans le deuxième échangeur de chaleur (E2) se condense dans un autre échangeur de chaleur suite à un refroidissement jusqu'à sa température de liquéfaction.

6. Procédé selon l'une des revendications précédentes dans lequel du gaz naturel liquéfié vaporisé ou du gaz naturel réchauffé dans le premier échangeur de chaleur (E1) est envoyé dans une unité de conversion pour être converti en hydrogène.

7. Procédé selon l'une des revendications précédentes dans lequel pour le démarrage le gaz naturel liquéfié (1) se vaporise dans un échangeur de chaleur par échange de chaleur avec de l'eau, par exemple de l'eau de mer.

8. Procédé selon l'une des revendications précédentes dans lequel une partie du fluide intermédiaire comprimé (17) est refroidie d'abord dans le premier échangeur de chaleur jusqu'à une température intermédiaire du premier échangeur de chaleur, par exemple entre -40°C et -90°C, de préférence entre 45°C et -70°C, et est envoyée refroidir un échangeur de chaleur auxiliaire (31) et ensuite est envoyée après être réchauffée dans l'échangeur de chaleur auxiliaire se refroidir dans le premier échangeur de chaleur.

9. Procédé selon la revendication 8 dans lequel l'échangeur de chaleur auxiliaire (31) sert à refroidir un débit de gaz contenant du dioxyde de carbone et au moins un autre composant dans un appareil de séparation et/ou de liquéfaction de dioxyde de carbone.

10. Procédé selon la revendication 8 ou 9 dans lequel on réchauffe la partie du fluide intermédiaire comprimé (18) avec des moyens de réchauffage connectés en parallèle avec l'échangeur de chaleur auxiliaire (31).

11. Procédé selon l'une des revendications précédentes dans lequel une partie du froid généré par du gaz naturel liquéfié (1) soit du gaz naturel vaporisé sert à refroidir de l'eau de refroidissement d'un compresseur du procédé et/ou refroidir le débit d'hydrogène gazeux (23) en amont d'une étape de séchage et/ou du deuxième échangeur de chaleur.

12. Procédé de liquéfaction d'hydrogène dans lequel le débit d'hydrogène (23) est d'abord refroidi selon un procédé selon une des revendications précédentes et ensuite liquéfié par échange de chaleur avec un cycle de réfrigération.

13. Appareil de refroidissement d'hydrogène comprenant un premier échangeur de chaleur (E1), un deuxième échangeur de chaleur (E2), un compresseur (C), éventuellement une turbine (E) ou une vanne, des moyens pour envoyer soit du gaz naturel liquéfié (1) soit du gaz naturel vaporisé, le gaz naturel vaporisé se trouvant à une température inférieure à -50°C, se réchauffer jusqu'à une température supérieure à 0°C par échange de chaleur indirect dans le premier échangeur de chaleur (E1) avec un débit de fluide intermédiaire (5), des moyens pour envoyer le débit de fluide intermédiaire (5) à une pression entre 3 et 70 bars abs si le fluide intermédiaire n'est pas l'azote et entre 3 et 25 bars si le fluide intermédiaire est l'azote se refroidir dans le premier échangeur de chaleur jusqu'à une température égale ou supérieure à -145°C, des moyens pour envoyer le débit de fluide intermédiaire à une température égale ou supérieure à -145°C se refroidir
a) en l'introduisant à cette température dans le deuxième échangeur de chaleur (E2) où il se refroidit par échange de chaleur indirect et/ou
b) par détente, selon le cas, dans la turbine (E) éventuellement configurée pour entraîner un compresseur de l'appareil (C, C1), ou la vanne, des moyens pour envoyer un débit d'hydrogène gazeux (23) se refroidir dans le deuxième échangeur de chaleur sans se condenser, des moyens pour envoyer un débit gazeux (11, 13) dérivé du fluide intermédiaire refroidi dans l'étape a) et/ou b) se réchauffer dans le deuxième échangeur de chaleur (E2) jusqu'à une température entre -150°C et -90°C, des moyens pour soutirer le débit gazeux du deuxième échangeur de chaleur à cette température, des moyens pour envoyer le débit gazeux soutiré au compresseur (C) avec une température d'entrée entre - 150°C et -90°C pour être comprimé, des moyens pour envoyer au moins une partie (15, 17) du fluide intermédiaire comprimé se refroidir d'abord dans le premier échangeur de chaleur, des moyens pour envoyer l'au moins une partie du fluide intermédiaire refroidi dans le premier échangeur, se réchauffer à partir d'une température d'au plus -110°C, et pour envoyer l'
au moins une partie (15) du fluide intermédiaire réchauffé au premier échangeur de chaleur (E1) constituant le débit de fluide intermédiaire à refroidir, les moyens pour envoyer l'au moins une partie (15, 17) du fluide intermédiaire se réchauffer sont reliés pour que l'au moins une partie se réchauffe dans le deuxième échangeur de chaleur à partir de la température d'au plus -110°C pour constituer le débit de fluide intermédiaire à refroidir dans le premier échangeur de chaleur.

14. Appareil selon la revendication 13 comprenant la turbine (E) pour refroidir par détente le débit de fluide intermédiaire et un séparateur de phases (S) pour séparer un fluide (7) provenant de la turbine (E), le débit gazeux (13) étant le gaz de tête (11) et/ou le liquide vaporisé du séparateur.

15. Appareil de liquéfaction d'hydrogène comprenant un appareil de refroidissement d'hydrogène selon la revendication 13 ou 14 ainsi que des moyens pour liquéfier l'hydrogène refroidi dans l'appareil de refroidissement,

## Patentansprüche

1. Verfahren zum Kühlen von Wasserstoff, bei dem
i) entweder verflüssigtes Erdgas (1) oder verdampftes Erdgas, wobei sich das verdampfte Erdgas auf einer Temperatur unter -50 °C befindet, durch indirekten Wärmeaustausch in einem ersten Wärmetauscher (E1) mit einem Strom eines Zwischenmediums (5) bei einem Druck zwischen 3 und 70 bar abs, der auf eine Temperatur von gleich oder größer als -145 °C abgekühlt wird, wiedererwärmt wird,
ii) der Strom des Zwischenmediums bei einer Temperatur von gleich oder größer als -145 °C gekühlt wird
a) indem er bei dieser Temperatur in einen zweiten Wärmetauscher (E2) eingeführt wird, wo er durch indirekten Wärmeaustausch gekühlt wird, und/oder
b) durch Entspannung in einer Turbine (E), die gegebenenfalls einen Kompressor des Verfahrens (C, C1) antreibt, oder einem Ventil,
iii) ein Strom von gasförmigem Wasserstoff (23) im zweiten Wärmetauscher ohne Kondensation gekühlt wird,
iv) ein gasförmiger Strom (11, 13), der von dem in Schritt a) und/oder b) gekühlten Zwischenmedium abgeleitet wird, im zweiten Wärmetauscher (E2) auf eine Temperatur zwischen -150 °C und -90 °C wiedererwärmt wird, bei dieser Temperatur aus dem zweiten Wärmetauscher entnommen und in einem Kompressor (C) mit einer Eintrittstemperatur zwischen -150 °C und -90 °C verdichtet wird und mindestens ein Teil (15, 17) des verdichteten Zwischenmediums zuerst im ersten Wärmetauscher gekühlt wird und sich dann von einer Temperatur von höchstens -110 °C wiedererwärmt und
v) mindestens ein Teil (15) des wiedererwärmten Zwischenmediums den Strom des Zwischenmediums aus Schritt i) bildet, wobei der mindestens eine Teil (15, 17) des verdichteten Zwischenmediums, der zuerst im ersten Wärmetauscher gekühlt wurde, sich dann von der Temperatur von höchstens -110 °C wiedererwärmt, um den Strom des Zwischenmediums aus Schritt i) zu bilden, **dadurch gekennzeichnet, dass** das verflüssigte Erdgas oder gegebenenfalls das verdampfte Gas auf eine Temperatur über 0 °C durch indirekten Wärmeaustausch im ersten Wärmetauscher (E1) mit dem Strom des Zwischenmediums (5) bei einem Druck zwischen 3 und 70 bar abs, wenn das Zwischenmedium nicht Stickstoff ist, und zwischen 3 und 25 bar, wenn das Zwischenmedium Stickstoff ist, wiedererwärmt wird, und dadurch, dass das im ersten Wärmetauscher verdichtete und gekühlte Zwischenmedium im zweiten Wärmetauscher wiedererwärmt wird.

2. Verfahren nach Anspruch 1, bei dem der maximale Temperaturunterschied zwischen den Gegenstromfluiden im ersten Wärmetauscher (E1) weniger als 25 °C, vorzugsweise weniger als 20 °C, oder sogar weniger als 15 °C beträgt.

3. Verfahren nach einem der vorhergehenden Ansprüche, bei dem das Zwischenmedium (5) mehr als 50 Mol-% Stickstoff, vorzugsweise mindestens 90 Mol-% Stickstoff, oder sogar mindestens 99 Mol-% Stickstoff enthält.

4. Verfahren nach einem der vorhergehenden Ansprüche, bei dem das verflüssigte Erdgas (1) im ersten Wärmetauscher (E1) verdampft.

5. Verfahren nach einem der vorhergehenden Ansprüche, bei dem der im zweiten Wärmetauscher (E2) gekühlte gasförmige Wasserstoffstrom in einem anderen Wärmetauscher nach Abkühlung auf seine Verflüssigungstemperatur kondensiert.

6. Verfahren nach einem der vorhergehenden Ansprüche, bei dem verdampftes verflüssigtes Erdgas oder im ersten Wärmetauscher (E1) wiedererwärmtes Erdgas in eine Umwandlungseinheit geleitet wird, um in Wasserstoff umgewandelt zu werden.

7. Verfahren nach einem der vorhergehenden Ansprüche, bei dem zum Anfahren das verflüssigte Erdgas (1) in einem Wärmetauscher durch Wärmeaustausch mit Wasser, zum Beispiel Meerwasser, verdampft wird.

8. Verfahren nach einem der vorhergehenden Ansprüche, bei dem ein Teil des verdichteten Zwischenmediums (17) zuerst im ersten Wärmetauscher auf eine Zwischentemperatur des ersten Wärmetauschers, zum Beispiel zwischen -40 °C und -90 °C, vorzugsweise zwischen 45 °C und -70 °C, gekühlt wird und zum Kühlen eines Hilfswärmetauschers (31) geleitet wird und dann nach dem Wiedererwärmen im Hilfswärmetauscher zum Kühlen im ersten Wärmetauscher geleitet wird.

9. Verfahren nach Anspruch 8, bei dem der Hilfswärmetauscher (31) dazu dient, einen Gasstrom zu kühlen, der Kohlendioxid und mindestens eine weitere Komponente in einer Vorrichtung zur Trennung und/oder Verflüssigung von Kohlendioxid enthält.

10. Verfahren nach Anspruch 8 oder 9, bei dem der Teil des verdichteten Zwischenmediums (18) mit Heizmitteln wiedererwärmt wird, die parallel zum Hilfswärmetauscher (31) geschaltet sind.

11. Verfahren nach einem der vorhergehenden Ansprüche, bei dem ein Teil der durch verflüssigtes Erdgas (1) oder verdampftes Erdgas erzeugten Kälte dazu verwendet wird, das Kühlwasser eines Kompressors des Verfahrens zu kühlen und/oder den gasförmigen Wasserstoffstrom (23) vor einem Trocknungsschritt und/oder dem zweiten Wärmetauscher zu kühlen.

12. Verfahren zur Verflüssigung von Wasserstoff, bei dem der Wasserstoffstrom (23) zuerst nach einem Verfahren nach einem der vorhergehenden Ansprüche gekühlt und dann durch Wärmeaustausch mit einem Kältekreislauf verflüssigt wird.

13. Vorrichtung zum Kühlen von Wasserstoff, umfassend einen ersten Wärmetauscher (E1), einen zweiten Wärmetauscher (E2), einen Kompressor (C), gegebenenfalls eine Turbine (E) oder ein Ventil, Mittel zum Zuführen von entweder verflüssigtem Erdgas (1) oder verdampftem Erdgas, wobei sich das verdampfte Erdgas auf einer Temperatur unter -50 °C befindet, um auf eine Temperatur über 0 °C durch indirekten Wärmeaustausch im ersten Wärmetauscher (E1) mit einem Strom eines Zwischenmediums (5) wiedererwärmt zu werden, Mittel zum Zuführen des Stroms des Zwischenmediums (5) bei einem Druck zwischen 3 und 70 bar abs, wenn das Zwischenmedium nicht Stickstoff ist, und zwischen 3 und 25 bar, wenn das Zwischenmedium Stickstoff ist, um im ersten Wärmetauscher auf eine Temperatur von gleich oder größer als - 145 °C gekühlt zu werden, Mittel zum Zuführen des Stroms des Zwischenmediums bei einer Temperatur von gleich oder größer als -145 °C, um gekühlt zu werden
a) indem er bei dieser Temperatur in den zweiten Wärmetauscher (E2) eingeführt wird, wo er durch indirekten Wärmeaustausch gekühlt wird, und/oder
b) durch Entspannung, je nach Fall, in der Turbine (E), die optional zum Antreiben eines Kompressors der Vorrichtung (C, C1) konfiguriert ist, oder dem Ventil,
Mittel zum Zuführen eines Stroms von gasförmigem Wasserstoff (23), um im zweiten Wärmetauscher ohne Kondensation gekühlt zu werden, Mittel zum Zuführen eines gasförmigen Stroms (11, 13), der vom in Schritt a) und/oder b) gekühlten Zwischenmedium abgeleitet wird, um im zweiten Wärmetauscher (E2) auf eine Temperatur zwischen -150 °C und -90 °C wiedererwärmt zu werden, Mittel zum Entnehmen des gasförmigen Stroms aus dem zweiten Wärmetauscher bei dieser Temperatur, Mittel zum Zuführen des entnommenen gasförmigen Stroms zum Kompressor (C) mit einer Eintrittstemperatur zwischen -150 °C und -90 °C, um verdichtet zu werden, Mittel zum Zuführen von mindestens einem Teil (15, 17) des verdichteten Zwischenmediums, um zuerst im ersten Wärmetauscher gekühlt zu werden, Mittel zum Zuführen des mindestens einen Teils des im ersten Wärmetauscher gekühlten Zwischenmediums, um von einer Temperatur von höchstens -110 °C wiedererwärmt zu werden, und zum Zuführen des mindestens einen Teils (15) des wiedererwärmten Zwischenmediums zum ersten Wärmetauscher (E1), der den zu kühlenden Zwischenmediumstrom bildet, wobei die Mittel zum Zuführen des mindestens einen Teils (15, 17) des wiederzuerwärmenden Zwischenmediums so verbunden sind, dass der mindestens eine Teil im zweiten Wärmetauscher von der Temperatur von höchstens -110 °C wiedererwärmt wird, um den im ersten Wärmetauscher zu kühlenden Zwischenmediumstrom zu bilden.

14. Vorrichtung nach Anspruch 13, umfassend die Turbine (E) zum Kühlen durch Entspannung des Zwischenmediumstroms und einen Phasentrenner (S) zum Trennen eines aus der Turbine (E) kommenden Fluids (7), wobei der gasförmige Strom (13) das Kopf-Gas (11) und/oder die verdampfte Flüssigkeit des Trenners ist.

15. Vorrichtung zur Verflüssigung von Wasserstoff, umfassend eine Vorrichtung zum Kühlen von Wasserstoff nach Anspruch 13 oder 14 sowie Mittel zum Verflüssigen des gekühlten Wasserstoffs in der Kühlvorrichtung,

## Claims

1. A method for cooling hydrogen wherein
i) Either liquefied natural gas (1) or vaporized natural gas, the vaporized natural gas being at a temperature below -50°C, is reheated by indirect heat exchange in a first heat exchanger (E1) with a flow of intermediate fluid (5) at a pressure between 3 and 70 bars abs which is cooled to a temperature equal to or greater than -145°C,
ii) The flow of intermediate fluid at a temperature equal to or greater than -145°C is cooled
a) by introducing it at this temperature into a second heat exchanger (E2) where it is cooled by indirect heat exchange and/or
b) by expansion in a turbine (E) possibly driving a compressor of the process (C, C1), or a valve,
iii) a flow of gaseous hydrogen (23) is cooled in the second heat exchanger without condensing,
iv) a gaseous flow (11, 13) derived from the intermediate fluid cooled in step a) and/or b) is reheated in the second heat exchanger (E2) to a temperature between -150°C and -90°C, is withdrawn from the second heat exchanger at this temperature and compressed in a compressor (C) with an inlet temperature between -150°C and -90°C and at least a part (15, 17) of the compressed intermediate fluid is first cooled in the first heat exchanger and then reheats from a temperature of at most -110°C and
v) at least a part (15) of the reheated intermediate fluid constitutes the flow of intermediate fluid of step i) the at least one part (15, 17) of the compressed intermediate fluid, first cooled in the first heat exchanger, then reheating from the temperature of at most -110°C to constitute the flow of intermediate fluid of step i), **characterized in that** the liquefied natural gas or, as the case may be, the vaporized gas is reheated to a temperature above 0°C by indirect heat exchange in the first heat exchanger (E1) with the flow of intermediate fluid (5) at a pressure between 3 and 70 bars abs if the intermediate fluid is not nitrogen and between 3 and 25 bars if the intermediate fluid is nitrogen, and **in that** the compressed and cooled intermediate fluid in the first heat exchanger is reheated in the second heat exchanger.

2. The method according to claim 1, wherein the maximum temperature difference between counter-current fluids in the first heat exchanger (E1) is less than 25°C, preferably less than 20°C, or even less than 15°C.

3. The method according to any one of the preceding claims, wherein the intermediate fluid (5) contains more than 50 mol% nitrogen, preferably at least 90 mol% nitrogen, or even at least 99 mol% nitrogen.

4. The method according to any one of the preceding claims, wherein the liquefied natural gas (1) vaporizes in the first heat exchanger (E1).

5. The method according to any one of the preceding claims, wherein the flow of gaseous hydrogen cooled in the second heat exchanger (E2) condenses in another heat exchanger following cooling to its liquefaction temperature.

6. The method according to any one of the preceding claims, wherein vaporized liquefied natural gas or reheated natural gas in the first heat exchanger (E1) is sent to a conversion unit to be converted into hydrogen.

7. The method according to any one of the preceding claims, wherein for start-up the liquefied natural gas (1) is vaporized in a heat exchanger by heat exchange with water, for example sea water.

8. The method according to any one of the preceding claims, wherein a part of the compressed intermediate fluid (17) is first cooled in the first heat exchanger to an intermediate temperature of the first heat exchanger, for example between - 40°C and -90°C, preferably between 45°C and -70°C, and is sent to cool an auxiliary heat exchanger (31) and is then sent after being reheated in the auxiliary heat exchanger to be cooled in the first heat exchanger.

9. The method according to claim 8, wherein the auxiliary heat exchanger (31) is used to cool a flow of gas containing carbon dioxide and at least one other component in a carbon dioxide separation and/or liquefaction apparatus.

10. The method according to claim 8 or 9, wherein the part of the compressed intermediate fluid (18) is reheated with reheating means connected in parallel with the auxiliary heat exchanger (31).

11. The method according to any one of the preceding claims, wherein a part of the cold generated by liquefied natural gas (1) or vaporized natural gas is used to cool the cooling water of a compressor of the process and/or to cool the flow of gaseous hydrogen (23) upstream of a drying step and/or of the second heat exchanger.

12. A method for liquefying hydrogen, wherein the flow of hydrogen (23) is first cooled according to a method according to one of the preceding claims and then liquefied by heat exchange with a refrigeration cycle.

13. An apparatus for cooling hydrogen comprising a first heat exchanger (E1), a second heat exchanger (E2), a compressor (C), optionally a turbine (E) or a valve, means for sending either liquefied natural gas (1) or vaporized natural gas, the vaporized natural gas being at a temperature below -50°C, to be reheated to a temperature above 0°C by indirect heat exchange in the first heat exchanger (E1) with a flow of intermediate fluid (5), means for sending the flow of intermediate fluid (5) at a pressure between 3 and 70 bars abs if the intermediate fluid is not nitrogen and between 3 and 25 bars if the intermediate fluid is nitrogen to be cooled in the first heat exchanger to a temperature equal to or greater than -145°C, means for sending the flow of intermediate fluid at a temperature equal to or greater than -145°C to be cooled
a) by introducing it at this temperature into the second heat exchanger (E2) where it is cooled by indirect heat exchange and/or
b) by expansion, as the case may be, in the turbine (E) optionally configured to drive a compressor of the apparatus (C, C1), or the valve,
means for sending a flow of gaseous hydrogen (23) to be cooled in the second heat exchanger without condensing, means for sending a gaseous flow (11, 13) derived from the intermediate fluid cooled in step a) and/or b) to be reheated in the second heat exchanger (E2) to a temperature between -150°C and -90°C, means for withdrawing the gaseous flow from the second heat exchanger at this temperature, means for sending the withdrawn gaseous flow to the compressor (C) with an inlet temperature between -150°C and -90°C to be compressed, means for sending at least a part (15, 17) of the compressed intermediate fluid to be first cooled in the first heat exchanger, means for sending the at least one part of the intermediate fluid cooled in the first heat exchanger to be reheated from a temperature of at most -110°C, and for sending the at least one part (15) of the reheated intermediate fluid to the first heat exchanger (E1) constituting the flow of intermediate fluid to be cooled, the means for sending the at least one part (15, 17) of the intermediate fluid to be reheated are connected so that the at least one part is reheated in the second heat exchanger from the temperature of at most -110°C to constitute the flow of intermediate fluid to be cooled in the first heat exchanger.

14. The apparatus according to claim 13, comprising the turbine (E) for cooling by expansion the flow of intermediate fluid and a phase separator (S) for separating a fluid (7) coming from the turbine (E), the gaseous flow (13) being the overhead gas (11) and/or the vaporized liquid of the separator.

15. An apparatus for liquefying hydrogen comprising a hydrogen cooling apparatus according to claim 13 or 14 as well as means for liquefying the cooled hydrogen in the cooling apparatus,
